# FASCICULE DE BREVET EUROPEEN

(11) **EP 0 082 043 B1**
(45) Date de publication et mention de la délivrance du brevet: **19.02.1986**
(21) Numéro de dépôt: 82402178.6
(22) Date de dépôt: 30.11.1982
(51) Int. Cl.: B61F 5/30, B61F 5/38

(54) **Dispositif de suspension à deux étages pour essieu de véhicules sur rails**
Zweistufige Aufhängevorrichtung einer Eisenbahnfahrzeugachse
Two-stage suspension device for a railway vehicle axle

(30) Priorité: 11.12.1981 FR 8123206; 09.11.1982 FR 8218757
(43) Date de publication de la demande: 22.06.1983
(73) Titulaire: SOULE, F-65200 Bagnères-de-Bigorre (FR)
(72) Inventeur: Thomas, Guy, F-65200 Bagnères-de-Bigorre (FR); Demptos, Robert, F-65200 Bagnères-de-Bigorre (FR)
(74) Mandataire: Madeuf, Claude Alexandre Jean

## Description

Souvent les véhicules sur rails traditionnels, en particulier les voitures de voyageurs, comportent seulement deux essieux pour assurer leur sustentation et leur guidage mais cette réalisation présente de graves inconvénients.

En effet, la sustentation et le guidage sont réalisés par une suspension à un seul étage avec guidage de la boîte à roulements pour chaque extrémité de l'essieu. Ce montage ne comporte donc pas de suspension transversale et, de ce fait, il n'y a pas qu'un niveau de filtration des fréquences entre l'essieu et la caisse du véhicule ce qui provoque des mouvements latéraux très souvent brusques donc générateurs de chocs.

C'est pourquoi les véhicules sur rails pour voyageurs utilisés pour de longs trajets sont équipés de boggies qui comportent, en partant du rail, une suspension primaire qui effectue un filtrage à un certain niveau de fréquence entre l'essieu et l'ossature du boggie, une suspension secondaire qui permet un deuxième niveau de filtrage pour d'autres fréquences entre l'ossature du boggie et la caisse du véhicule puis une suspension transversale assure finalement un mouvement latéral plus ou moins souple mais sans choc.

Il est connu dans la technique antérieure par le brevet GB-A-1149352 un véhicule sur rails à deux étages de suspension par essieu, l'un relié directement à la boîte à roulement par l'intermédiaire d'une pièce longitudinale inférieure sur un longeron intermédiaire qui est supporté par l'autre, la suspension secondaire prenant appui sur des caissons prismatiques formant butée, de façon à donner une légère inclinaison de bas en haut et en opposition aux organes constituant la suspension secondaire; de plus ces caissons sont reliés directement au châssis du véhicule.

Il est également connu un dispositif (voir fig. 1 et 2, moitié de droite et fig. 4) du brevet GB-A-1149352 dont la suspension primaire repose directement sur la boîte à roulement par l'une de ses extrémités et sur des caissons prismatiques et inclinés par son autre extrémité, ces caissons étant solidaires d'un longeron intermédiaire maintenant la partie inférieure des éléments formant la suspension secondaire qui est fixée par son extrémité supérieure sur le châssis du véhicule.

La présente invention se rapporte à un dispositif qui s'applique pour un véhicule sur rails ne comprenant que deux essieux mais qui utilise une suspension primaire, une suspension secondaire et une suspension transversale. Ainsi, on peut donc, en conservant la simplicité de montage d'un véhicule à deux essieux, retrouver le confort d'un véhicule sur rails monté sur boggies.

Conformément à l'invention, le dispositif de suspension à deux étages pour essieu simple de véhicule sur rails est constitué par deux étages de suspension dont l'un, (la suspension primaire) relie directement la boîte à roulement par l'intermédiaire d'une pièce de ladite boîte à un longeron intermédiaire qui est lui-même supporté par l'autre étage (la suspension secondaire) qui prend appui sur des supports reliés directement au châssis du vehicule ce dispositif étant caractérisé en ce que les longerons intermédiaires précités sont reliés deux à deux par des traverses disposées symétriquement par rapport à l'axe de l'essieu et formant ainsi un cadre rigide maintenant la géométrie de l'ensemble, en ce que la suspension primaire est disposée entre la carcasse extérieure de la boîte à roulement et le longeron intermédiaire en direction verticale et en ce que les supports pour la suspension secondaire sont constitués par des caissons prismatiques formant butée, de façon à donner une légère inclinaison de bas en haut et en opposition aux organes constituant la suspension secondaire.

Suivant une autre caractéristique de l'invention, le dispositif de suspension à deux étages pour essieu simple de véhicule sur rails est contitué par deux étages de suspension dont l'un (la suspension primaire) relie directement la boîte à roulement par l'intermédiaire d'une pièce de ladite boîte à un longeron intermédiaire qui est lui-même supporté par l'autre étage (la suspension secondaire) qui prend appui sur des supports reliés directement au châssis du véhicule, le dispositif étant caractérisé en ce que les longerons intermédiaires précités sont reliés deux à deux par des traverses disposées symétriquement par rapport à l'axe de l'essieu et formant ainsi un cadre rigide maintenant la géométrie de l'ensemble, en ce que la suspension primaire est disposée entre la carcasse extérieure de la boîte à roulement et des caissons prismatiques et inclinés, ces caissons étant solidaires du longeron intermédiaire, en ce que la suspension secondaire est réalisée en direction verticale autorisant un déplacement horizontal et en ce que pour assurer l'entraînement de cette construction il est prévu sur chaque côté une bielle d'asservissement longitudinale articulée sur des rotules élastiques solidaires l'une du longeron intermédiaire et l'autre du châssis du véhicule.

Des formes de réalisation de l'objet de l'invention sont représentées, à tire d'exemples, aux dessins annexés.

La fig. 1 est une élévation d'une première forme de réalisation du dispositif de suspension à deux étages pour essieu de véhicules sur rails.

La fig. 2 est un plan correspondant à la fig. 1.

La fig. 3 est une élévation en coupe sensiblement suivant la ligne III-III de la fig. 4 d'une deuxième forme de réalisation de la suspension à deux étages pour essieu de véhicules sur rails.

La fig. 4 est un plan correspondant à la fig. 3.

La fig. 5 est une élévation latérale d'un dispositif de suspension d'un essieu à deux roues pour wagons conformes à l'invention.

La fig. 6 est un plan de dessus correspondant à la fig. 5.

La fig. 7 est une coupe sensiblement suivant la ligne VII-VII de la fig. 6.

A la fig. 1, on a représenté d'une façon schématique par un trait 1 le châssis d'un véhicule sur rails par exemple d'une voiture de voyageurs. Ce châssis est constitué ordinairement par deux poutres convenablement entretoisées. La partie infé. rieure des longerons du châssis 1 porte à chacune de leurs ecxtrémités des caissons 2, 3 de forme prismatique dont les faces avant 2a, 3a sont planes pour former butée destinée à recevoir l'extrémité 4a d'un cylindre 4 qui sont des éléments composites étagés en sandwich caoutchouc métal. Ces cylindres 4 reposent par leurs extrémités 4b sur des talons 5 solidaires des extrémités 6a, 6b d'un longeron intermédiaire 6 qui est relié à l'autre longeron intermédiaire situé sur l'autre côté du châssis 1 du véhicule par des traverses 7, 8. Ces dernières, qui sont ici de section circulaire, sont disposées symétriquement par rapport à l'axe 10 de l'essieu 11 portant les roues 12 destinées à rouler sur les rails (voir fig. 2). 12a désigne les bourrelets circulaires de chaque roue 12, coopérant avec le talon ou bourrelet des rails R pour le guidage du véhicule sur la voie. Au centre de chaque longeron intermédiaire 6 sont prévus, sur la partie inférieure de ceux-ci, des supports 13, 14 destinés à recevoir des éléments de suspension 15 d'un type connu en soi et composés d'un ressort conique coopérant avec une matière souple telle que du caoutchouc. Finalement, ces éléments de suspension 15 reposent sur une pièce longitudinale inférieure 16 de forme appropriée présentant, en son centre, une boîte à roulements 17 contenant chacune une extrémité 11 a de l'essieu 11.

La description ci-dessus montre que la gèomé- trie de l'ensemble est réalisée à l'aide des longerons intermédiaires 6 et des traverses 7, 8 qui forment un cadre rigide assurant la géométrie du train de roues 12 considéré et un entraînement correct de l'ensemble. Le premier étage de suspension constitué par les éléments de suspension 15 absorbe un grand nombre de fréquences verticales tandis que les cylindres 4 absorbent les fréquences longitudinales et transversales évitant ainsi les mouvements latéraux brusques générateurs de chocs.

Comme cela est visible tant à la fig. 1 la fig. 2, la traverse 8 porte le dispositif de freinage 20 dont on voit les sabots 21 disposés près du bandages des roues 12.

Ce montage est simple, compact et permet d'assurer à des véhicules sur rails et en particulier à des voitures de voyageurs un confort identique au confort obtenu lors de l'emploi de boggies comprenant chacun deux essieux à deux roues. Mais cette dernière solution est beaucoup plus coûteuse aussi bien à la réalisation que lors de l'entretien du matériel. De plus l'emploi de véhicules à boggies provoque très souvent une augmentation de dépense d'énergie.

Il y a lieu d'indiquer que l'essieu sus-décrit peut recevoir un pont moteur pour un véhicule du type autorail léger. La boîte de réaction du moteur est alors solidaire de la caisse par l'intermédiaire d'articulations élastiques non représentées.

Finalement, on peut indiquer que l'écartement des cylindres 4 formant la suspension secondaire est prévu suffisant afin d'assurer un couple anti- cabrage au cadre composé des longerons intermédiaires 6 et des traverses 7 et 8.

A la fig. 3 on a représenté une variante de réalisation du dispositif de suspension à deux étages dans lequel le châssis du véhicule est représenté par le trait 30, ce châssis portant en des points déterminés deux assiettes 31 sur lesquelles viennent reposer les extrémités supérieures de ressorts 32 noyés dans une matière élastique 33 par exemple du cautchouc. La partie inférieure de ces éléments élastiques mixtes 32, 33 repose sur des plateaux 34, 35 prolongeant chaque longeron intermédiaire 36 relié à l'autre longeron symétrique 36 par des traverses 37, 38 à section ronde disposées symétriquement par rapport à l'axe 41 de l'essieu 40 portant les roues 42.

Chaque longeron intermédiaire 36 affecte sensiblement la forme d'un «U» renversé qui recouvre sensiblement les parties terminales de chaque essieu 40 de façon que chaque boîte à roulements 43 soit disposée juste en dessous de la partie inférieure 36a transversale de chaque longeron intermédiaire 36 en «U» renversé. Les branches 36b, 36c de la traverse 36 en «U» renversé portent dans leurs zones médianes, côtés intérieurs, des caissons 138 sur lesquels prennent appui des blocs élastiques 39 en chevrons d'un type connu en soi, ces blocs élastiques reposant par leurs autres extrémités sur la carcasse extérieure 47 de la boîte à roulements 43 recevant l'extrémité de l'essieu 40 considéré. Finalement, la carcasse extérieure 47 porte un méplat 50 destiné à coopérer avec une butée 51 placée juste au-dessus sur la partie inférieure horizontale du longeron intermédiaire 36 en «U» renversé considéré.

Il y a lieu de signale que dans cette construction l'entraînement de l'essieu est réalisé obligatoirement d'une manière artificielle par deux bielles d'asservissement 55 articulées en 56 sur l'extrémité 36d de chaque longeron intermédiaire 36 et sur une base 57 solidaire de dessous du châssis 30 du véhicule. Les articulations des bielles 55 sont constituées par des rotules élastiques 60, 61. Comme dans le cas précédent, l'une des traverses 37 porte les bielles de freinage 65 commandant la rotation des patins de frein 66 frottant sur la périphérie extérieure de chacune des roues 42.

La cadre de maintien constitué par les longerons intermédiaires 36 et les traverses 37, 38 assure la bonne géométrie et la tenue de l'ensemble.

Dans les deux cas, il est possible d'obtenir ainsi une suspension très agréable de la caisse du véhicule évitant aussi bien les chocs verticaux que les chocs horizontaux et transversaux pour un meilleur confort des passagers.

Dans tous les cas, la suspension secondaire peut recevoir des amortisseurs hydrauliques verticaux et transversaux d'un type courant. Les amortisseurs verticaux placés au droit de chaque élément de suspension secondaire sont tels qu'ils pourront également amortir les mouvements éventuels de galop du cadre 36, 37, 38.

Il est possible également d'améliorer encore la ., suspension lors .de: rinscription de l'essieu en courbe, c'est-à-dire au moment où le wagon roule dans une courbe de la voie. Dans les solutions précédentes utilisées actuellement, le jeu nécessaire est donné aux plaques de garde des boîtes d'essieux. Mais, dans la suspension conforme à l'invention, c'est l'élasticité des divers éléments de suspension qui donne à l'essieu cette liberté. Or, les essais ont montré que si l'entraînement de la suspension de l'essieu et son déplacement transversal sont réalisés correctement, en revanche sa mise en rotation angulaire est très limitée.

On peut donc suivant l'invention améliorer la mise en rotation angulaire de l'ensemble de façon à ce que, grâce à un dispositif complémentaire, on puisse obtenir une rotation très aisée tout en conservant toutes les autres caractéristiques de suspension qui sont:
- déplacement transversal important,
- souplesse verticale des deux étages,
- entraînement longitudinal,
- sécurité par non-rupture absolue des ressorts caoutchouc,
-simplicité de montage et d'entretien.

Comme précédement, on a représenté d'une façon schématique, par un trait 100, le châssis d'un véhicule sur rails, par exemple une voiture de voyageurs. Ce châssis est constitué normalement par deux poutres convenablement entretoisées. La partie inférieure des longerons du châssis 1 porte à chacune des extrémités des caissons 102, 103 dont la face avant 102a, 103a est inclinée sensiblement à 45° par rapport à l'axe longitudinal X1, X2 de la voiture (voir fig. 6). Les faces inclinées prémentionnées 102a, 103a portent chacune un élément élastique simple 104 de la même famille que les bolsters, c'est-à-dire des éléments composites constitués chacun par au moins un élément ressort, en matière souple déformable, par exemple du caoutchouc traité.

Ainsi ces éléments élastiques simples peuvent maintenir, par l'intermédiaire d'une soucoupe ri- dige 105, les cylindres composites 106 qui sont légèrement inclinés vers le bas de la direction de l'essieu mais qui sont disposés parallèlement aux longerons du châssis 100.

Ainsi les quatre éléments 106 forment la suspension secondaire verticale et transversale dans un cadre 107 constitué par des longerons intermédiaires 108 et des traverses 109.

Finalement, les boîtes de roulements 110, placées aux extrémités de chaque essieu 111 sur lesquelles sont montées les roues 112, 113, sont supportées par des pièces inférieures 114 de forme appropriée et qui sont reliées aux longerons intermédiaires 108 par des éléments de suspension 115, 116 disposés verticalement et qui sont fixés par leurs parties supérieures sur des supports 117, 118 solidaires de la partie inférieure des longerons intermédiaires 108.

Comme le montre aisément la fig. 6, chaque face inclinée 102a, 103a des caissons 102, 103 est disposée inclinée sur la verticale de façon semblable aux organes de suspension 106 et également inclinée transversalement de façon que la normale au plan qu'elle représente concourt au centre fictif de rotation de l'essieu 111 ainsi constitué.

De cette façon, chaque élément élastique simple simule une portion de pivot conique de grand diamètre et le travail de ces éléments est semblable à celui d'un pivot élastique.

Ce dispositif engendre donc la liberté de rotation recherchée et présente l'avantage de pouvoir permettre, par dimensionnement et choix de caoutchouc, la détermination précise du couple de rotation élastique.

De plus, compte tenu du comportement du caoutchouc, les variations de charge verticale feront varier ce couple dans la proportion de variation des composantes compression/cisaillement du caoutchouc.

On peut donc maîtriser parfaitement de cette façon le couple de rotation de l'essieu.

L'élément intermédiaire de fixation 102a, 104 permet l'utilisation, dans ce montage, d'éléments séparés de manière à ce que les pièces soient facilement interchangeables.

Une autre façon de monter cet élément consiste à le placer entre le bolster de suspension secondaire 106 et le cadre mobile.

En général, la première solution est préférée car elle place mieux les éléments sandwich de rotation 102a, 104.

## Revendications

1. Dispositif de suspension à deux étages pour essieu simple de véhicule sur rails constitué par deux étages de suspension dont l'un (suspension primaire 15, 39) relie directement la boîte à roulement (17) par l'intermédiaire d'une pièce de ladite boîte (16, 47) à un longeron intermédiaire (6, 36) qui est lui-même supporté par l'autre étage (suspension secondaire 4, 32, 33), qui prend appui sur des supports reliés directement au châssis (1, 30) du véhicule, caractérisé en ce que les longerons intermédiaires (6) précités sont reliés deux à deux par des traverses (7, 8) disposées symétriquement par rapport à l'axe (10) de l'essieu (11) et formant ainsi un cadre rigide maintenant la géométrie de l'ensemble, en ce que la suspension primaire (15) est disposée entre la carcasse extérieure (16) de la boîte à roulement (17) et le longeron intermédiaire (6) en direction verticale et en ce que les supports pour la suspension secondaire (4) sont constitués par des caissons prismatiques (2, 3) formant butée, de façon à donner une légère inclinaison de bas en haut et en opposition aux organes constituant la suspension secondaire.

2. Dispositif de suspension à deux étages pour essieu simple de véhicule sur rails constitué par deux étages de suspension dont l'un (suspension primaire 15, 39) relie directement la boîte à roulement (17) par l'intermédiaire d'une pièce de ladite boîte (16, 47) à un longeron intermédiaire (6, 36) qui est lui-même supporté par l'autre étage (suspension secondaire 4, 32, 33), qui prend appui sur des supports reliés directement au châssis (1, 30) du véhicule, caractérisé en ce que les longerons intermédiaires (36) précités sont reliés deux à deux par des traverses (37, 38) disposées symétriquement par rapport à l'axe (41) de l'essieu (40) et formant ainsi un cadre rigide maintenant la géométrie de l'ensemble, en ce que la suspension primaire (39) est disposée entre la carcasse extérieure (47) de la boîte à roulement (43) et des caissons prismatiques et inclinés (138), ces caissons étant solidaires du longeron intermédiaire (36), en ce que la suspension secondaire (32, 33) est réalisée en direction verticale autorisant un déplacement horizontal et en ce que pour assurer l'entraînement de cette contruction il est prévu sur chaque côté une bielle d'asservissement longitudinale (55) articulée sur des rotules élastiques (60, 61) solidaires l'une du longeron intermédiaire (36) et l'autre du châssis (30) du véhicule.

3. Dispositif suivant la revendication 1 ou 2, caractérisé en ce que les ressorts constituant les suspensions primaires et secondaire sont réalisés soit par des sandwichs en métal élastique plus matière souple déformable telle que le caoutchouc soit par des ensembles ressorts hélicoïdaux ou spiralés plus ou moins noyés dans une matière élastique telle que du caoutchouc.

4. Dispositif suivant la revendication 1, caractérisé en ce qu'il est prévu à chaque angle du cadre rigide précité un élément élastique (104) prenant appui sur la suspension secondaire pour assurer un travail transversal suffisant du cadre.

5. Dispositif suivant la revendication 4, caractérisé en ce que les éléments élastiques (104) sont fixés à la structure du châssis du wagon par des caissons extérieurs (102, 103) supérieurs, la position de chaque élément supérieur élastique (104) est inclinée sur la verticale de façon semblable aux organes élastiques de la suspension secondaire (106) et également inclinée transversalement de telle façon que la normale du plan que l'organe présente concourt au centre fictif de la rotation et assure aussi une certaine rotation d'axe vertical de l'essieu.

## Patentansprüche

1. Vorrichtung für die zweistufige Aufhängung eines Achsgestells eines Schienenfahrzeugs, die durch zwei Stufen von Federeinrichtungen gebildet ist, von denen die eine (erste Federeinrichtung 15,39) das Lagergehäuse (17) über ein Teil (16, 47) desselben mit einem zwischengeschalteten Längsträger (6, 36) direkt verbindet, der ihrerseits von der anderen Stufe (zweite Federeinrichtung 4, 32, 33) getragen wird, die sich auf unmittelbar mit dem Chasssis (1, 30) des Schienenfahrzeugs verbundenen Stützen abstützt, dadurch gekennzeichnet, dass jeweils zwei zwischengeschaltete Längsträger (6) durch zwei Traversen (7, 8), die symmetrisch bezüglich der Achse (10) des Achsgestells (11) angeordnet sind und dadurch einen steifen Rahmen bilden, der die Geometrie der Einheit sichert, verbunden sind, dass die erste Federeinrichtung (15) in vertikaler Richtung zwischen dem äusserlichen Teil (16) des Lagergehäuses (17) und dem zwischengeschalteten Längsträger (6) angeordnet ist und dass die für die zweite Federeinrichtung (4) bestimmten Stützen aus prismatischen Caissons (2, 3) bestehen, welche dargestellt einen Anschlag bilden, dass sie eine leichte Neigung von unten nach oben und in Gegenrichtung zu den Organen, die die zweite Federeinrichtung bilden, geben.

2. Vorrichtung für die zweistufige Aufhängung eines Achsgestells eines Schienenfahrzeugs, die durch zwei Stufen von Federeinrichtungen gebildet ist, von denen die eine (erste Federeinrichtung 15,39) das Lagergehäuse (17) über ein Teil (16, 17) desselben mit einem zwischengeschalteten Längsträger (6, 36) direkt verbindet, der ihrerseits von der anderen Stufe (zweite Federeinrichtung 4, 32, 33) getragen wird, die sich auf unmittelbar mit den Chassis (1, 30) des Schienenfahrzeuges verbundenen Stützen abstützt, dadurch gekennzeichnet, dass jeweils zwei zwischengeschaltete Längsträger (36) durch zwei Traversen (37, 38), die symmetrisch bezüglich der Achse (41) des Achsgestells (40) angeordnet sind und dadurch einen steifen Rahmen bilden, der die Geometrie der Einheit sichert, verbunden sind, dass die erste Federeinrichtung (39) zwischen dem äusserlichen Teil (47) des Lagergehäuses (43) und prismatischen und geneigt angeordneten Caissons (138) angeordnet ist, wobei diese Caissons mit dem zwischengeschalteten Längsträger (36) fest verbunden sind, dass die zweite Federeinrichtung (32, 33) in vertikaler Richtung aufgebaut ist, um eine horizontale Bewegung zu ermöglichen, und dass um die Führung dieser Vorrichtung sicherzustellen, auf einer Seite dieser Vorrichtung longitudinale Achslenker (55) vorgesehen sind, die an elastischen Kugelgelenken (60, 61) angelenkt sind, von denen die einen mit dem zwischengeschalteten Längsträger (36) und die anderen mit dem Chassis (30) des Schienenfahrzeugs verbunden sind.

3. Vorrichtung nach einem der Ansprüche 1 oder 2, dadurch gekennzeichnet, dass die Federn, die die ersten und zweiten Federeinrichtungen bilden, entweder in Form einer Schichtanordnung eines elastischen Metalls und eines deformierbaren, nachgiebigen Materials wie beispielsweise Kautschuck aufgebaut sind, oder dass sie durch schrauben- oder spiralförmige Federn gebildet sind, die mehr oder weniger in einem elastischen Material wie beispielsweise Kautschuck eingebettet sind.

4. Vorrichtung nach Anspruch 1, dadurch gekennzeichnet, dass in jeder Ecke des vorgenannten Rahmens ein elastisches Element (104) vorgesehen ist, das sich an der zweiten Federeinrichtung abstützt, um ein ausreichendes, transversales Bewegungsspiel des Rahmens zu ermöglichen.

5. Vorrichtung nach Anspruch 4, dadurch gekennzeichnet, dass die elastischen Elemente (104) am Rahmen des Chassis des Schienenfahrzeugs durch äussere, obere Caissons (102 bis 103) befestigt sind, dass die Position jedes oberen elastischen Elements (104) gegenüber der Vertikalen in ähnlicher Weise wie die elastischen Organe der zweiten Federeinrichtung (106) geneigt und ebenfalls quer dergestalt geneigt ist, dass die Normale der ebenen Fläche, die dieses Teil aufweist, durch das fiktive Zentrum der Rotation läuft und dadurch ebenfalls eine gewisse Rotation um die Vertikalachse des Achsgestells zulässt.

## Claims

1. Two stage suspension device for a railway vehicle simple axle constituted by two suspension stages of which one (primary suspension 15, 39) directly connects the bearing box (17) by means of a part of said box (16, 47) to an intermediary beam (6, 36) which is itself supported by the other stage (secondary suspension 4, 32, 33), which bears on supports directly connected to the vehicle body (1, 30), characterized in that the prementioned intermediary beams (6) are connected two by two by cross-beams (7, 8) symetrically placed with respect to the axis (10) of the axle (11) and thus making a rigid frame maintaining the geometry of the whole assembly, in that the primary suspension (15) is placed between the outer casing (16) of the bearing box (17) and the intermediary beam (6) in vertical direction and in that the supports for the secondary suspension (4) are formed by prismatic cases (2, 3) forming abutment, so as to give a small inclination from bottom to top and in opposition to the elements forming the secondary suspension.

2. Two stage suspension device for a railway vehicle simple axle constituted by two suspension stages of which one (primary suspension 15, 39) directly connects the bearing box (17) by means of a part of said box (16,47) to an intermediary beam (6, 36) which is itself supported by the other stage (secondary suspension 4, 32, 33), which bears on supports directly connected to the vehicle body (1, 30), characterized in that the prementioned intermediary beams (36) are connected two by two by cross-beams (37, 38) symetrically placed with respect to the axis (41) of the axle (40) and thus making a rigid frame maintaining the geometry of the whole assembly, in that the primary suspension (39) is placed between the outer casing (47) of the bearing box (43) and prismatic and sloped cases (138), these cases being fixed to the intermediary beam (36), in that the secondary suspension (32, 33) is realized in a vertical direction permitting a horizontal displacement, and in that, for driving this structure, there is provided on each side a longitudinal servoing rod (55) articulated on resilient knee-joints (60, 61) one being fixed with the intermediary beam (36) and the other with the vehicle body (30).

3. Device according to claim 1 or 2, characterized in that the springs forming the primary and secondary suspensions are made either by sandwiches of resilient metal plus deformable flexible material such as rubber, or by helical or spiral spring assembly more or less embedded in a resilient material such as rubber.

4. Device according to claim 1, characterized in that there is provided, at each angle of the per- mentioned rigid frame, a resilient element (104) bearing on the secondary suspension for ensuring a sufficient transverse work of the frame.

5. Device according to claim 4, characterized in that the resilient elements (104) are fixed to the structure of the carriage body by outer upper cases (102, 103), the position of each resilient upper element (104) is sloped with respect to the vertical in a way similar to the resilient elements of the secondary suspension (106) and also sloped transversely in such a way that the perpendicular of the plane that the element has converges to the fictive rotation center and causes also a given rotation of the axle according to a vertical axis.
